# EUROPÄISCHE PATENTSCHRIFT

(11) **EP 0 205 991 B1**
(45) Veröffentlichungstag und Bekanntmachung des Hinweises auf die Patenterteilung: **03.01.1990**
(21) Anmeldenummer: 86107393.0
(22) Anmeldetag: 30.05.1986
(51) Int. Cl.: F23D 9/00, F23M 9/06

(54) **Ölbrenner**
Oil burner
Brûleur à huile

(30) Priorität: 21.06.1985 DE 8518133 U
(43) Veröffentlichungstag der Anmeldung: 30.12.1986
(73) Patentinhaber: Irbit Research + Consulting AG, CH-1701 Fribourg (CH)
(72) Erfinder: Tschudin-Mahrer, Rolf, CH-4415 Lausen (CH)
(74) Vertreter: Rieder, Hans-Joachim, Dr.

(56) Entgegenhaltungen:
- DE-A- 2 242 868
- DE-A- 2 836 534
- DE-C- 3 017 050

## Beschreibung

Die Erfindung betrifft einen Ölbrenner nach den Merkmalen des Oberbegriffes des Anspruches 1.

Bei einem bekannten Ölbrenner (vgl. DE-A-1 28 36 534) umgibt ein rohrähnlicher Wärmeleiter die Brennerdüse. Für diesen rohrähnlichen Wärmeleiter wird als Werkstoff Silizium-Nitrid, Alu-Titanat oder Glas angegeben. Zumindest teilweise kann dieser Wärmeleiter auch eine kapillar wirkende Innenschicht aufweisen. Es ist beschrieben, daß der verdampfereinsatz eine gewisse Porösität besitzen kann. Im übrigen ist der Verdampfereinsatz jedoch als Vollkörper ausgebildet. Er besitzt damit eine relativ hohe Wärmekapazität. Dies ist wärmetechnisch und verbrennungstechnisch, insbesondere hinsichtlich einer erwünschten Pyrolyse nicht vorteilhaft.

Der Erfindung stellt sich hiervon ausgehend die Aufgabe, einen Ölbrenner mit in einen Flammraum gerichteter Brennerdüse anzugeben, der einen Mantel aus Keramikmaterial besitzt, welcher bei möglichst geringer Wärmekapazität einfach herstellbar ist und die Vorteile einer kapillar wirkenden Innenschicht besitzt.

Diese Aufgabe ist bei der im Anspruch 1 angegebenen Erfindung gelöst.

Das Herstellungsverfahren für einen derartigen keramischen Mantel, durch Umgießen und anschließendes Brennen eines offenzelligen Schaumstoffrohlings mit Keramik-Masse, ist für sich genommen zwar bekannt, jedoch nicht für den beanspruchten Einsatzzweck.

Der praktisch wie ein Glühstrumpf die Flamme umgebende Keramikmantel bringt durch Hitzekonzentration eine deutliche Verringerung der Abgasemision. Die bessere Verbrennung führt überdies zu der angestrebten Emergieeinsparung. Im glühstrumpfartigen Keramikmantel findet eine starke Temperaturerhöhung statt mit einem entsprechenden Nachbrennereffekt. Der Mantel wirkt als Thermoisolator. Zufolge der Verteilung der Flamme im Inneren des Keramikmantels ergibt sich zudem eine deutliche Lärmminderung. Insbesondere mit Thermoisolatoren entsprechender Porosität und stimendiger Öffnung wurden erhebliche Verbesserungen erzielt: Die Stickoxidemissionen konnten um 10 ppm, vereinzelt bis zu 20 ppm gemindert werden. Mit entsprechend offenporigem, dabei aber außen geschlossenem Thermoisolator läßt sich sogar eine erhebliche Minderung des Anfahrrußstoßes beobachten. Die Stationärwerte von HC und CO können selbst bei schlechtem Brenner älterer Bauart erheblich verbessert werden. Es wurde gefunden, daß die in den ersten zwei Minuten nach dem Start durch die Auskühlung der Flamme am noch kalten Thermoisolator verschlechterte CO-Emission aufgewogen ist durch den späteren Betrieb. Wird die Wärmekapazität des Mantels durch aus der speziellen Herstellung resultierende Masse so gering gehalten, so kann die Startverschlechterung begrenzt und bei schlechten Brennern durch Vorteile im Stationärbetrieb z. T. mehr als wettgemacht werden. Die Anordnung des Thermoisolators behindert die Strömung der Flamme und des Abgases nicht; es ist lediglich auf allseits ausreichende Strömungsquerschnitte zu achten. Weiter erweist es sich für manche Brenner/Flammenformen als vorteilhaft, daß der Keramikmantel kegelstumpfförmig gestaltet ist und die der Brennerdüse gegenüberliegende, querschnittskleinere Kegelstumpffläche eine Öffnung aufweist mit gegenüber dem Brennermischrohr kleinerem Querschnitt. Je nach Brennerleistung varriert der Durchmesser der Öffnung. Die größere Kegelstumpffläche ist so bemessen, daß der Keramikmantel auf das Mischrohr aufgesteckt werden kann. Hier liegen in der Regel genormte Maße zugrunde, was den Vorteil hat, daß Feuerungsanlagen. sogar ohne größeren Aufwand nachgerüstet werden können.

Der Gegenstand der Erfindung ist nachstehend anhand eines zeichnerisch veranschaulichten Ausführungsbeispieles näher erläutert. Es zeigt :
Fig. 1 einen zur freien Sicht des Keramikmantel aufgebrochenen Kessel einer Ölbrenner-Feuerungsanlage und
Fig. 2 den Brenner mit zugeordnetem Keramikmantel im Horizontalschnitt.

Die Frontwand 1 des Kessels einer Ölfeuerungsanlage trägt einen Ölbrenner 2. Bestandteil desselben ist ein auf dem überwiegenden Abschnitt seiner Länge zylindrisch gehaltenes Mischrohr 3.

Das Mischrohr 3 enthält, über vier Radialstege 4 abgestützt, eine zentralliegende, austauschbare Brennerdüse 5. Letztere schließt an einen sogenannten Ölvorwärmer 6 an.

Im Zwischenraum zwischen den Radialstegen 4 befindet sich eine Zündelektrode 7.

Kurz vor der Brennerdüsen-Offnung liegt in einer Querebene zur horizontal ausgerichteten Längsmittelachse x-x des Ölbrenners 2 eine Drallscheibe 8. Diese ist mit den sich verjüngenden, in Flammrichtung y weisenden Köpfen der Radialstege 4 fest verbunden. Ihr Zentrum ist in einer Breite durchbrochen, welche etwa dem Durchmesser der Brennerdüse 5 entspricht. Von dieser Durchbrechung gehen in gleicher Winkelverteilung meist vier radial ausgerichtete Schlitze aus. Die eine Randpartie der Schlitze ist zu einem Leitblech 8' ausgeklinkt, derart, daß ein Verwirbeln des in Flammrichtung y durchgedrückten Luftstromes erfolgt. Der diesen Luftstrom durch das Mischrohr hindurchdrückende Luftstromerzeuger ist nicht mehr dargestellt.

Die Drallscheibe 8 setzt sich in Flammrichtung in eine Topfwand 9 fort, deren Rand ebenengleich mit dem Stirnrand 3' des in diesem Bereich kegelstupmfförmig verjüngten Endes des Mischrohrer 3 abschließt.

Auf das Mischrohr 3 ist in Fiammrichtung sich erstreckend ein Keramikmatel KF aufgesteckt. Letzterer umschließt den vor der Brennerdüse 3 liegenden Flammraum 10. Es liegt bezüglich dieses Keramikmantels eine höhe Porösität vor. Durch Pyrolyse wird die Emission der Abgase verringert und eine intensive Verbrennung erreicht.

Der Keramikmantel KF ist kegelstumpfförmig gestaltet. Die Verjüngung liegt in Flammrichtung y. Die querschnittskleinere Kegelstumpffläche 11 besitzt eine Öffnung 12. Letztere erstreckt sich im Zentrum der Längsmittelachse x-x. Der Durchmesser der Öffnung 12 ist gegenüber dem des Brennermischrohres 3 kleiner gewählt. Dies führt zu einer Art Stausituation und einer damit verbundenen Optimierung der intensiveren Verbrennung.

Die größere Kegelstumpffläche 13 weist ebenfalls eine zentrale Öffnung 14 auf. Deren Durchmesser entspricht dem Außendruchmesser des zylindrischen Mischrohres 3, so daß der Keramikmantel KF unter Nutzung der Konizität am freien Ende des Mischrohres bequem auf die Mantelfläche desselben aufgeschoben bzw. gesteckt werden kann. Ein Halteflansch kann dem Keramikmantel mit angeformt sein.

Die Porosität des Keramikmantels ermöglicht im Bereich der als Rückwand gestalteten, größeren Kegelstumpffläche 13 den Wiedereintritt des vorgewärmten Gas/Luftgemisches aus dem externen Flammraumbereichs 15 des Kessels. Eine entsprechende Rezirkulation kann auch für die Kegelstumpf-Mantelfläche genutzt werden.

Hergestellt ist der Mantel mit Hilfe eines offenzelligen Schaumstoffrohlings als Formkern. Dessen Struktur ist, so daß der Grad der Porosität des Mantels zwischen pp 10-50 liegt (pp = Anzahl der Poren pro inch). Dieser Formkern wird in der Masse umgossen (umkleidet), anschließend das Formteil getrocknet. Beim daran anschliessenden Brennen verdampft der Schaumstoff und es bleibt der Mantel als genügend fester, poröser Keramik-Körper. Unter anderem zur Stabilisierung kann seine Mantelfläche auch noch umfaßt sein.

## Patentansprüche

1. Ölbrenner mit in einen Flammraum (15) gerichteter Brennerdüse (5), wobei der vor der Brennerdüse (5) liegende Flammraum (15) von einem Mantel aus Keramikmaterial (KF) mit stirnendiger Öffnung (12) umfaßt ist und eine kapillar wirkende Innenschicht aufweist, dadurch gekennzeichnet, daß das Keramikmaterial (KF) durchgängig porös ist, in offenporiger Struktur, mit einer Porösität von 10 bis 50 ppi, erzeugt durch Umgießen und anschließendes Brennen eines offenzelligen Schaumstoffrohlings mit keramischer Masse.

2. Ölbrenner nach Anspruch 1, dadurch gekennzeichnet, daß der Mantel aus Keramikmaterial (KF) kegelstumpfförmig ist und die der Brennerdüse (5) gegenüberliegende, querschnittskleinere Kegelstumpffläche (11) eine Öffnung (12) aufweist, mit gegenüber dem Brennermischrohr (3) kleineren Querschnitt.

3. Ölbrenner nach Anspruch 2, dadurch gekennzeichnet, daß die größere Kegelstumpffläche (13) eine Öffnung (14) besitzt, welche auf das Brennermischrohr (3) gesteckt ist.

## Claims

1. An oil burner having a burner nozzle (5) directed into a flame chamber (15) which is disposed before the burner nozzle (5), has around it a ceramic jacket (KF) formed with an end-face aperture (12) and has a capillary inner layer, characterised in that the ceramic material (KF) is completely porous and is produced in an open- pore structure with a porosity of 10 to 50 ppi by an open-cell foam blank being enveloped in a ceramic substance and subsequently fired.

2. An oil burner according to claim 1, characterised in that the ceramic jacket (KF) is frustum- shaped and its minor cross-sectional surface (11) disposed opposite the nozzle (5) is formed with an aperture (12) of smaller cross-section than the burner mixing tube (3).

3. An oil burner according to claim 2, characterised in that the major frustum surface (11) is formed with an aperture (14) which is pushed on to the burner mixing tube (3).

## Revendications

1. Brûleur à mazout présentant un ajutage de brûleur (5) dirigé dans une chambre de flamme (15), la chambre de flamme (15) disposée devant l'ajutage de brûleur (5) étant entouré d'une enveloppe en un matériau céramique (KF) muni d'une ouverture frontale (12) et comportant une couche intérieure à effet capillaire, caractérisé en ce que le matériau céramique (KF) est, d'une manière générale poreux; en structure à pores ouverts, avec une porosité de 10 à 50 ppi obtenue par enrobage et combustion ultérieure d'une ébauche en matériau cellulaire à cellules ouvertes avec une masse céramique.

2. Brûleur à mazout selon la revendication 1, caractérisé en ce que l'enveloppe en matériau céramique (KF) est en forme de tronc de cône et en ce que la surface transversale la plus petite de la surface du tronc de cône (11) opposée à l'ajutage du brûleur (5) présente une ouverture (12) d'une section plus petite que celle du tube de mélange de brûleur (3).

3. Brûleur à mazout selon la revendication 2, caractérisé en ce que la plus grande surface (13) du tronc de cône présente une ouverture (14) qui est enfilée sur le tube de mélange du brûleur (3).
